# EUROPÄISCHE PATENTSCHRIFT

(11) **EP 0 961 906 B1**
(45) Veröffentlichungstag und Bekanntmachung des Hinweises auf die Patenterteilung: **04.06.2003**
(21) Anmeldenummer: 98906838.2
(22) Anmeldetag: 23.01.1998
(51) Int. Cl.: F23N 5/16, F23R 3/00

(54) **VERFAHREN ZUR AKTIVEN DÄMPFUNG EINER VERBRENNUNGSSCHWINGUNG UND ANWENDUNG DES VERFARENS**
METHOD FOR ACTIVE ATTENUATION OF A COMBUSTION OSCILLATION, AND USE OF THE METHOD
PROCEDE D'ATTENUATION ACTIVE D'UNE OSCILLATION DE COMBUSTION, ET UTILISATION DE LA PROCEDE

(30) Priorität: 06.02.1997 DE 19704540
(43) Veröffentlichungstag der Anmeldung: 08.12.1999
(73) Patentinhaber: SIEMENS AKTIENGESELLSCHAFT, 80333 München (DE)
(72) Erfinder: HERMANN, Jakob, D-82282 Oberweikertshofen (DE); HANTSCHK, Carl-Christian, D-81929 München (DE); ZANGL, Peter, D-80796 München (DE); VORTMEYER, Dieter, D-80683 München (DE); ORTHMANN, Armin, D-85609 Aschheim (DE)
(86) Internationale Anmeldenummer: DE9800211
(87) Internationale Veröffentlichungsnummer: WO98035186

(56) Entgegenhaltungen:
- EP-A- 0 711 956
- WO-A-93/10401
- WO-A-98/35186
- US-A- 5 361 710
- US-A- 5 544 478
- PATENT ABSTRACTS OF JAPAN Bd. 096, Nr. 002 29 Februar 1996 & JP 07 260 139 A (MITSUBISHI HEAVY IND LTD) 13 Oktober 1995

## Beschreibung

Verfahren zur aktiven Dämpfung einer Verbrennungsschwingung und Verbrennungsvorrichtung

Die Erfindung betrifft ein Verfahren zur aktiven Dämpfung einer Verbrennungsschwingung in einer Brennkammer sowie eine entsprechende Verbrennungsvorrichtung.

In dem Artikel "Aktive Dämpfung selbsterregter Brennkammerschwingungen˝ (AIC) bei Druckzerstäuberbrennern durch Modulation der flüssigen Brennstoffzufuhr von J. Herrmann, D. Vortmeyer und S. Gleiß, VDI-Berichte Nr. 1090, 1993 ist beschrieben/ wie eine Verbrennungsschwingung in einer Brennkammer entsteht und wie sie aktiv gedämpft werden kann. Bei Verbrennungen in einer Brennkammer kann es zu einer selbsterregten Verbrennungsschwingung kommen, die auch als Verbrennungsinstabilität bezeichnet wird. Eine solche Verbrennungsschwingung entsteht durch die Wechselwirkung zwischen einer schwankenden Leistungsfreisetzung bei der Verbrennung und der Akustik der Brennkammer. Eine Verbrennungsschwingung geht häufig einher mit einer hohen Lärmemissionen und einer mechanischen Belastung der Brennkammer, die bis zu einer Zerstörung von Bauteilen führen kann. Eine aktive Dämpfung einer Verbrennungsschwingung wird dadurch erreicht, daß ein Stellglied (Piezoaktuator) die einem Brenner zugeführte Brennstoffmenge moduliert. Ein Mikrofon nimmt die akustischen Schwingungen in der Brennkammer auf. Aus dem Mikrofonsignal wird ein Regelsignal für die Regelung der Modulation der zugeführten Brennstoffmenge so abgeleitet, daß die Modulation der zugeführten Brennstoffmenge antizyklisch zur Verbrennungsschwingung erfolgt.

Die WO93/10401 A offenbart eine Brenneranordnung mit zwei Brennern in einer gemeinsamen Brennkammer. Jedem der Brenner ist über eine Brennstoffleitung Brennstoff zuführbar. An die Brennstoffleitung ist ein akustisch wirksames Element angekoppelt. Dies ist vorzugsweise ein passives Element, z.B. in Form eines Helmholtzresonators, durch das die akustischen Eigenschaften der Brennstoffleitung verändert werden, d.h. durch das die Brennstoffleitung akustisch verstimmt wird. In einer anderen Ausgestaltung ist das akustisch wirksame Element ein Lautsprecher, welcher über Schallwellen auf den Brennstoffstrom in der Brennstoffleitung einwirkt. Die Ansteuerung des Lautsprechers erfolgt gemäß einzig offenbarter Ausführungsform über ein außerhalb der Brennkammer angeordnetes Mikrofon.

Aufgabe der Erfindung ist es, ein einfaches Verfahren zur aktiven Dämpfung einer Verbrennungsschwingung in einer Brennkammer anzugeben.

Die WO 98/10226 zeigt ein Verfahren zur Dämpfung einer Verbrennungsschwingung in der Brennkammer einer Gasturbine. Die aktive Verbrennungsschwingung wird durch Modulation eines Pilotbrennstoffstromes erreicht. Der Hauptbrennstoffstrom bleibt unmoduliert. Trotz der vergleichsweise kleinen Menge an modulierten Brennstoff ergibt sich eine effektive aktive Dämpfung von Verbrennungsschwindungen. Die zur Modulation des Pilotbrennstoffsstromes nötigen Stellglieder können aufgrund der vergleichsweisen geringen Brennstoffmenge so ausgeführt werden, dass sie den schnellen Regelungsanforderungen genügen.

In den Patent Abstract of Japan, Band 096 Nr.: 002, 29. Februar 1996 wird der einem Brenner zugeführte Brennstoff hinseitlich unterschiedlicher Weise aufgeteilt. Dies geschieht über eine Eindüsung des Brennstoffes über zwei Düsen. Die Ansteuerung der zwei Düsen erfolgt über ein Sensorsignal.

Die auf das Verfahren gerichtete Aufgabe wird gelöst durch Angabe eines Verfahrens zur aktiven Dämpfung einer Verbrennungsschwingung in einer Brennkammer wobei eine Ansteuerung der Stellglieder über eine Anzahl von Meßgrößen erfolgt, die kleiner ist als die Anzahl an Stellgliedern, wobei die Meßgrößen der Charakterisierung der Verbrennungsschwingung dienen und wobei die Ansteuerung mindestens eines Stellgliedes über eine Symmetrie der Verbrennungsschwingung ermittelt wird.

Dieses Verfahren ermöglicht es, mit einem geringen Meßaufwand eine Regelung zur aktiven Dämpfung einer Verbrennungsschwingung durchzuführen. Mit Stellgröße ist eine Systemgröße gemeint, die durch eine physikalische Größe beschrieben wird, z. B. eine an einer bestimmten Stelle zugeführte Menge an Brennstoff. Eine andere Stellgröße wäre in diesem Sinne z. B. eine an einer anderen Stelle zugeführte Brennstoffmenge oder z. B. eine Menge an zugeführter Verbrennungsluft. Ein Stellglied ist entsprechend nicht zwingend als eine apparative Einheit aufzufassen. Die Bezeichnung Stellglied kann auch zwei oder mehrere Mittel umfassen, die gemeinsam eine Steilgröße beeinflussen, z. B. zwei Lautsprecher, die gemeinsam einen Verbrennungsluftmassenstrom modulieren.

Der Verbrennung wird Brennstoff und Verbrennungsluft zugeführt, wobei bevorzugt als Stellgröße eine Menge von der Verbrennung zugeführtem Brennstoff und/oder eine Menge von der Verbrennung zugeführter Verbrennungsluft verwendet werden, wobei aber auch gleichzeitig andere Stellgrößen verwendet werden können. Bevorzugt wird der Brennstoffmassenstrom und/oder der Verbrennungsluftmassenstrom moduliert. Damit ist es möglich, die aktive Dämpfung einer Verbrennungsschwingung über die Modulation der zugeführten Brennstoffmenge und/oder der zugeführten Verbrennungsluftmenge durchzuführen.

Bei einer Verbrennungsschwingung bildet sich in der Brennkammer eine akustische Eigenschwingung bzw. ein Schallfeld aus. Ein Schallfeld ist durch charakteristische Schallfeldgrößen, wie z.B. Schalldruck und Schallschnelle gekennzeichnet, deren zeitliche Verläufe gewisse periodische Regelmäßigkeiten aufweisen. Ein Schallfeld weist typischerweise räumliche Bereiche auf, innerhalb derer die Schallfeldgrößen mit unterschiedlichen Amplituden periodisch schwingen. Schallfeldgrößen in verschiedenen räumlichen Bereichen des Schallfeldes sind in ihren Schwingungen zueinander zeitlich, in einer für das Schallfeld charakteristischen Weise verschoben, sie weisen also eine charakteristische Phasenverschiebung auf. Weisen die beschriebenen räumlichen Bereiche eine gewisse Regelmäßigkeit in ihren Merkmalen auf, so spricht man von Symmetrie des Schallfeldes.

Mithilfe einer Anzahl von Meßgrößen wird die akustische Eigenschwingung charakterisiert. Aus dieser Kenntnis des vorliegenden Schallfeldes wird über die Symmetrie der akustischen Eigenschwingung in der Brennkammer die Regelung der Stellglieder abgeleitet, indem die jeweilige räumliche Position berücksichtigt wird, an der ein Stellglied die Verbrennungsschwingung beeinflußt. Bevorzugt werden genau so viele Meßgrößen bestimmt, wie es für eine Charakterisierung der Eigenschwingung erforderlich ist. Mit der Charakterisierung der akustischen Eigenschwingung ist bekannt, welche Phase und Amplitude die Verbrennungsschwingung am Ort eines Eingriffs eines Stellglieds aufweist. Damit ergibt sich die für die Dämpfung der Verbrennungsschwingung erforderliche Regelung jedes Stellglieds. Die Anzahl an Meßstellen ist mithin nur durch die zur Charakterisierung der Eigenschwingung nötige Anzahl an Meßstellen festgelegt.

Weiterhin bevorzugt werden die Stellglieder antizyklisch zur Verbrennungsschwingung angesteuert. Eine antizyklische Ansteuerung bewirkt eine besonders effiziente Dämpfung der Verbrennungsschwingung. Eine antizyklische Ansteuerung bezeichnet eine zur selbsterregten Verbrennungsschwingung invertierte Schwankung der Stellgröße. Für eine harmonische Verbrennungsschwingung bedeutet dies, daß die Stellgröße mit gleicher Frequenz, jedoch gegenphasig aufgeprägt wird.

Bevorzugtermaßen wird das Verfahren in einer Ringbrennkammer einer Gasturbine angewendet. Eine Ringbrennkammer einer Gasturbine weist eine relativ große Zahl von Brennern auf, die jeweils eine Verbrennungsschwingung erregen können. Es ist wünschenswert, für jeden Brenner mit einem eigenen Stellglied eine aktive Dämpfung einer Verbrennungsschwingung durchführen zu können. Die Anzahl an zu bestimmenden Meßgrößen für diese Stellglieder kann klein gehalten werden.

Zur Durchführung des Verfahrens dient eine Verbrennungsvorrichtung mit mindestens zwei Brennern in einer Brennkammer denen jeweils mindestens ein Medium für die Verbrennung zuführbar ist sowie mit mindestens einer Modulationsvorrichtung, die:
a) einen Sensor zur Erfassung einer die Verbrennungsschwingung charakterisierenden Meßgröße,
b) einen Regler zur Umwandlung eines Signales des Sensors in ein Regelsignal und
c) ein Stellglied zur Modulation einer Stellgröße die eine Menge eines jeweils einem Brenner zugeführten Mediums ist umfaßt, wobei insgesamt mindestens zwei Stellglieder zur Modulation je einer Stellgröße vorhanden sind und wobei die Anzahl an Sensoren kleiner ist, als die Anzahl an Stellgliedern.

Dabei können zwei oder mehr Stellglieder dadurch vorhanden sein, daß eine Modulationsvorrichtung zwei oder mehr Stellglieder umfaßt oder dadurch, daß zwei oder mehr Modulationsvorrichtungen vorhanden sind. Mit dieser Verbrennungsvorrichtung ist es möglich, die notwendige Anzahl von Reglern und Sensoren zu reduzieren und somit eine geringen konstruktivem Aufwand eine aktive Dämpfung einer Verbrennungsschwingung
durchzuführen. Die so erzielte Einsparung an Sensoren und Reglern führt zu erheblichen Kosteneinsparungen.

Bevorzugtermaßen weist ein Brenner jeweils eine Brennstoffzuführung und eine Verbrennungsluftzuführung auf, wobei mindestens ein Stellglied mit der Brennstoffzuführung oder mit der Verbrennungsluftzuführung verbunden ist. Damit ist es möglich, die Dämpfung einer Verbrennungsschwingung durch eine Regelung der zugeführten Brennstoffmenge oder der zugeführten Verbrennungsluftmenge durchzuführen. Gleichzeitig kann auch ein Stellglied oder können mehrere Stellglieder eine andere Stellgröße oder andere Stellgrößen modulieren.

Bevorzugtermaßen sind die Brenner Hybridbrenner, umfassend jeweils einen Vormischbrenner und einen Pilotbrenner. Das Prinzip eines Hybridbrenners ist beschrieben in dem Artikel "Progress in NOₓ and CO Emission Reduction of Gas Turbines", H. Maghon, P. Behrenbrink, H. Termuehlen und G. Gartner, ASME/IEEE Power Generation Conference, Boston, October 1990, worauf hiermit explizit Bezug genommen wird.

Bevorzugtermaßen ist die Brennkammer eine Ringbrennkammer einer Gasturbine.

Das Verfahren zur aktiven Dämpfung einer Verbrennungsschwingung und die entsprechende Verbrejinungsvorrichtung werden beispielhaft anhand der Zeichnung näher erläutert.

Die einzige Figur zeigt schematisch eine entlang einer Achse 31 gerichtete Gasturbine 33. Ein Verdichter 2 ist strömungstechnisch verbunden mit einer Turbine 3. Zwischen Verdichter 2 und Turbine 3 ist eine Verbrennungsvorrichtung 1 geschaltet. Die Verbrennungsvorrichtung 1 besteht aus einer Brennkammer 4, in die Hybridbrenner 5 münden. Jeder Hybridbrenner 5 ist aufgebaut aus einem konusförmigen Vormischbrenner 6, der gleichzeitig eine Verbrennungsluftzuführung 6a bildet. Der Vormischbrenner 6 umgibt einen Pilotbrenner 7 mit eigener Verbrennungsluftzuführung 7a. Jedem Vormischbrenner 6 wird Brennstoff 28 über eine Brennstoffzuleitung 23 zugeführt. Jedem Pilotbrenner 7 wird Brennstoff 28 über eine Brennstoffzuleitung 24 zugeführt. Die Hybridbrenner 5 sind zum einen Teil in der Brennkammer 4, zum anderen Teil in einer der Brennkammmer 4 benachbarten Vorkammmer 4a angeordnet. In jede Brennstoffzuleitung 24 der Pilotbrenner 7 ist ein Stellglied 8 eingebaut. Die Stellglieder 8 sind elektrisch verbunden mit einer gemeinsamen Regellogik 9. Diese ist elektrisch verbunden mit einem Regler 10. Der Regler 10 ist wiederum elektrisch verbunden mit einem Drucksensor 11, insbesondere einem Piezodruckaufnehmer 11. Der Drucksensor 11 ist an einer Meßstelle 11a in der Brennkammer 4 angeordnet.

Beim Betrieb der Gasturbine 1 wird Verbrennungsluft 29 im Verdichter 2 komprimiert und über einen Kanal 21 in die Vorkammer 4a geleitet. Aus der Vorkammer 4a gelangt die Verbrennungsluft 29 in die Luftzufuhrkanäle 6a, 7a der Vormischbrenner 6 und der Pilotbrenner 7. Über die Brennstoffzuleitungen 24 wird den Pilotbrennern 7 Brennstoff 28 zugeführt und in der Verbrennungsluft 29 als Pilotflamme verbrannt. Den Vormischbrennern 6 wird Brennstoff 28 über die Brennstoffzuleitungen 23 zugeführt und mit der Verbrennungsluft 29 vermischt. Das in die Brennkammer 4 eintretende Brennstoff-Luft-Gemisch entzündet sich an der Pilotflamme. Durch eine Wechselwirkung mit der Akustik der Brennkammer 4 kann sich eine Verbrennungsschwingung ausbilden. Eine solche Verbrennungsschwingung verursacht eine akustische Eigenschwingung 30 bzw. ein Schallfeld 30 in der Brennkammer 4. Mit dem Drucksensor 11 wird diese akustische Eigenschwingung 30 gemessen. Der Drucksensor 11.gibt ein Meßsignal aus. Dieses Meßsignal wird im Regler 10 in ein Regelsignal umgewandelt. Aus diesem Regelsignal wird mit Hilfe der Regellogik 9 eine Ansteuerung für die Stellglieder 8 ermittelt. Dabei ergibt sich die Ansteuerung aus der räumlichen Position eines Brenners 5 und aus der Symmetrie der akustischen Eigenschwingung 30. Die Brennstoffzuführung für die Pilotbrenner 7 wird antizyklisch zur Verbrennungsschwingung geregelt, daß heißt, der Brennstoffmassenstrom jedes Pilotbrenners 7 wird so moduliert, daß sich die in die Brennkammer 4 eingedüste Brennstoffmenge am Ort der Flamme bzw. der Verbrennungszone des jeweiligen Pilotbrenners 7 gegenphasig und mit gleicher Frequenz wie die Verbrennungsschwingung am Ort der Flamme zeitlich ändert. Damit ergibt sich eine Dämpfung der Verbrennungsschwingung. Die Ansteuerung der Stellglieder 8 erfordert also eine Messung an nur einer Meßstelle 11a. Ein Sensor 11 und ein Regler 10 werden eingespart. Man erhält ein einfaches Verfahren zur aktiven Dämpfung einer Verbrennungsschwingung sowie eine konstruktiv einfache Verbrennungsvorrichtung, in der eine aktive Dämpfung einer Verbrennungsschwingung durchführbar ist. Das Verfahren ist insbesondere auch für eine Brennkammer 4 mit mehr als zwei Brennern 5 geeignet, etwa für eine Ringbrennkammer, oder für eine Silobrennkammer mit z.B. acht Brennern. Vorzugsweise ist die Anzahl an Sensoren 11 und Reglern 10 so groß, wie es für die Charakterisierung der akustischen Eigenschwingung 30 gerade erforderlich ist.

## Patentansprüche

1. Verfahren zur aktiven Dämpfung einer Verbrennungsschwingung in einer Brennkammer (4) mit mindestens zwei Brennern (5) denen jeweils mindestens ein Medium (28,29) für die Verbrennung zugeführt wird, wobei die Verbrennungsschwingung durch Ansteuerung von mindestens zwei Stellgliedern (8), die je eine Stellgröße beeinflussen, gedämpft wird wobei jede Stellgröße eine Menge eines jeweils einem Brenner zugeführten Mediums (28,29) ist, und wobei an mindestens einer Meßstelle (11a) eine Meßgröße bestimmt wird,
**dadurch gekennzeichnet, daß** eine Ansteuerung der Stellglieder (8) über eine Anzahl von Meßgrößen erfolgt, die kleiner ist als die Anzahl an Stellgliedern (8), wobei die Meßgrößen der Charakterisierung der Verbrennüngsschwingung dienen und wobei die.Ansteuerung mindestens eines Stellgliedes (8) über eine Symmetrie der Verbrennungsschwingung ermittelt wird.

2. Verfahren nach Anspruch 1,
**dadurch gekennzeichnet, daß** als Stellgröße eine Menge von der Verbrennung zugeführtem Brennstoff (28) oder einer Menge von der Verbrennung zugeführter Verbrennungsluft (29) verwendet wird.

3. Verfahren nach Anspruch 1 oder 2,
**dadurch gekennzeichnet, daß** genau so viele Meßgrößen bestimmt werden, wie es für eine Charakterisierung der Verbrennungsschwingung erforderlich ist.

4. Verfahren nach einem der vorhergehenden Ansprüche,
**dadurch gekennzeichnet, daß** die Stellglieder (8) antizyklisch zur Verbrennungsschwingung angesteuert werden.

5. Anwendung des Verfahrens nach einem der vorhergehenden Ansprüche in einer Ringbrennkammer (4) einer Gasturbine (1).

## Claims

1. Method for the active damping of combustion oscillation in a combustion chamber (4) with at least two burners (5), to each of which at least one medium (28, 29) is supplied for combustion, the combustion oscillation being damped by the activation of at least two actuating members (8) which in each case influence a regulating variable, each regulating variable being a quantity of a medium (28, 29) supplied to a burner in each case, and a measured variable being determined at at least one measuring point (11a), **characterized in that** an activation of the actuating members (8) takes place via a number of measured variables which is smaller than the number of actuating members (8), the measured variables serving for **characterizing** the combustion oscillation, and the activation of at least one actuating member (8) being determined via a symmetry of the combustion oscillation.

2. Method according to Claim 1, **characterized in that** a quantity of fuel (28) supplied for combustion or a quantity of combustion air (29) supplied for combustion is used as a regulating variable.

3. Method according to Claim 1 or 2, **characterized in that** exactly as many measured variables are determined as are necessary for **characterizing** the combustion oscillation.

4. Method according to one of the preceding claims, **characterized in that** the actuating members (8) are controlled anti-cyclically to the combustion oscillation.

5. Use of the method according to one of the preceding claims in an annular combustion chamber (4) of a gas turbine (1).

## Revendications

1. Procédé pour l'atténuation active d'une oscillation de combustion dans une chambre de combustion (4) comportant au moins deux brûleurs (5) auxquels est amené respectivement au moins un fluide (28, 29) pour la combustion, dans lequel l'oscillation de combustion est atténuée par la commande d'au moins deux organes de réglage (8) qui influencent chacun une grandeur réglante, dans lequel chaque grandeur réglante est une quantité d'un fluide (28, 29) amené respectivement à un brûleur et dans lequel une grandeur mesurée est déterminée à au moins un endroit de mesure (11 a),
**caractérisé par le fait qu'**on effectue une commande des organes de réglage (8) par l'intermédiaire d'un nombre de grandeurs mesurées qui est plus petit que le nombre d'organes de réglage (8), les grandeurs mesurées servant à la caractérisation de l'oscillation de combustion et la commande d'au moins un organe de réglage (8) étant déterminée par l'intermédiaire d'une symétrie de l'oscillation de combustion.

2. Procédé selon la revendication 1,
**caractérisé par le fait qu'**on utilise comme grandeur réglante une quantité de combustible (28) amené à la combustion ou une quantité d'air de combustion (29) amené à la combustion.

3. Procédé selon la revendication 1 ou 2,
**caractérisé par le fait qu'**on détermine exactement autant de grandeurs mesurées que nécessaire pour une caractérisation de l'oscillation de combustion.

4. Procédé selon l'une des revendications précédentes,
**caractérisé par le fait qu'**on commande les organes de réglage (8) de façon anticyclique par rapport à l'oscillation de combustion.

5. Utilisation du procédé selon l'une des revendications précédentes dans une chambre de combustion annulaire (4) d'une turbine à gaz (1).
